# EUROPÄISCHE PATENTSCHRIFT

(11) **EP 2 776 353 B1**
(45) Veröffentlichungstag und Bekanntmachung des Hinweises auf die Patenterteilung: **18.05.2016**
(21) Anmeldenummer: 12812357.7
(22) Anmeldetag: 09.11.2012
(51) Int. Cl.: B65H 51/10, B65H 51/14, B65H 57/28, H01R 43/28

(54) **LEITUNGSTRANSPORTVORRICHTUNG**
LINE TRANSPORT DEVICE
DISPOSITIF DE TRANSPORT DE LIGNES

(30) Priorität: 11.11.2011 CH 18112011
(43) Veröffentlichungstag der Anmeldung: 17.09.2014
(73) Patentinhaber: Schleuniger Holding AG, 3608 Thun (CH)
(72) Erfinder: WORTMANN, Thomas, Verstorben (DE)
(74) Vertreter: Patentbüro Paul Rosenich AG
(86) Internationale Anmeldenummer: PCT/IB2012/056307
(87) Internationale Veröffentlichungsnummer: WO 2013/068988

(56) Entgegenhaltungen:
- EP-A1- 0 598 276
- EP-A1- 1 213 800
- EP-A2- 1 009 074
- WO-A2-2009/141794
- DE-A1- 19 844 416

## Beschreibung

Die Erfindung betrifft eine Leitungstransportvorrichtung zum Transportieren von elektrischen oder optischen Leitungen, wie Drähten, Kabeln, Lichtleitfasern, etc., entlang eines Förderweges, mit einem Leitungsfördermittel, das zum Fördern einer Leitung mindestens zwei antreibbare Andrückrollen aufweist, zwischen denen der Förderweg verläuft, wobei die Leitungstransportvorrichtung zum abwechselnden Fördern zweier Leitungen mindestens ein, relativ zum Förderweg bewegbares Führungsmittel aufweist, durch das eine Leitung in den Förderweg zwischen die Andrückrollen bringbar ist und durch das eine andere Leitung aus dem Förderweg zwischen den Andrückrollen heraus bringbar ist.

Transportvorrichtungen für Leitungen kommen insbesondere in der Kabelverarbeitung zur Anwendung, um die zu verarbeitenden Kabel in die Kabelverarbeitungsmaschine einzuziehen. Dementsprechend werden derartige Vorrichtungen oftmals auch als Einzug bezeichnet.

Einen derartigen Einzug offenbart beispielsweise die WO 2009/141794 A2. Er umfasst zwei gegen das zu fördernde Kabel drückende Umlaufbänder bzw. -riemen, die von Andrückrollen angetrieben werden. Es kann jeweils nur ein einziges Kabel gefördert werden. Für komplexe und hochautomatisierte Anwendung müssen jedoch mehrere verschiedene Kabel abwechselnd zur Kabelverarbeitungsmaschine gefördert werden.

Die EP 0 598 276 A1 offenbart eine Kabelzuführungs- und -Wechseleinrichtung für eine Kabelverarbeitungsmaschine. Zum gleichzeitigen Fördern von zwei Kabeln sind zwei identische, parallel arbeitende Bandantriebe vorgesehen. Die beiden aus unterschiedlichen Richtungen kommenden Kabel werden anschliessend durch eine Muffe auf einen gemeinsamen Förderweg vereint. Der Nachteil dieser Lösung besteht darin, dass zwei konstruktionsgleiche Bandantriebe erforderlich sind, wodurch sich Aufwand und Kosten verdoppeln.

Die EP 0 708 050 A1 offenbart eine Kabeltransport- und Schwenkvorrichtung. Diese weist einen aus zwei Transportrollen bestehenden Fördermechanismus auf.

Die EP 1 447 888 A1 offenbart am Rande ebenfalls eine Bandfördereinrichtung, ähnlichen Prinzips, die jedoch die oben erwähnten Probleme ebenfalls nicht löst. Die JP 2004-071237 A offenbart eine Krimp-Maschine. Kabel unterschiedlicher Dicke werden in eine (trichterartige) Empfangseinrichtung eingeführt. Diese Druckschrift enthält jedoch keine Lehre, wie die beiden Kabel gefördert werden.

Die US 5,820,008 A offenbart eine Kabelverarbeitungsmaschine mit einem Kabelfördermittel, die eine besondere Führung aufweist.

Die US 2005/0050713 A1 offenbart eine Kabelverarbeitungsmaschine mit einem Werkzeug, das zwischen zwei Förderbandeinrichtungen angeordnet ist. Eine Besonderheit dieser Kabelverarbeitungsmaschine besteht darin, dass die Förderbandeinrichtungen seitlich (vor und zurück) gegeneinander bewegt werden können. Es handelt sich bei dieser Konstruktion um eine Manipulationseinrichtung (Schneiden, Bearbeiten), und nicht um eine Kabelfördereinrichtung.

Die WO 2011/055336 A1 offenbart im Hinblick auf die vorliegende Erfindung eine Kabeltransportvorrichtung in Form eines Bandantriebes.

In der EP 1 213 800 A1 ist eine Leitungstransportvorrichtung zum Transportieren von elektrischen oder optischen Leitungen offenbart. Dabei ist ein Leitungsfördermittel vorgesehen, das mindestens zwei Andrückrollen aufweist, zwischen denen der Förderweg der Leitungen verläuft. Um abwechselnd zwei Leitungen zu fördern, ist mindestens ein relativ zum Förderweg bewegbares Führungsmittel vorgesehen, durch das eine Leitung in den Förderweg gebracht werden kann und das eine andere Leitung aus dem Förderweg heraus bringt. Das jeweils nicht weitertransportierte Kabel wird mit separaten Klemmeinheiten fixiert gehalten. Einlaufseitig sind diese Klemmeinheiten als Klemm-/Rückzugeinheit ausgeführt, um die Leitungen in axialer Richtung zu spannen und ein Durchhängen zu verhindern.

Die Nachteile der im Stand der Technik bekannten Transportvorrichtungen besteht darin, dass entweder von vornherein nur eine Leitung transportiert werden kann, oder zwei komplette, parallel arbeitende Transportvorrichtungen herangezogen werden, um Kabeln gleichzeitig oder nacheinander in eine Kabelverarbeitungsvorrichtung einzuziehen. Im ersten Fall sind die Anwendungsmöglichkeiten beschränkt. Im zweiten Fall führt der erhöhte Aufwand zu doppelten Herstellungs-, Wartungs- und Reparaturkosten.

Ebenfalls bekannt sind sogenannte Vielfach-Sequenzer. Der Leitungswechsel bei den Sequenzern erfordert jedoch einen aufwändigen Riemenantrieb, der ein Durchtauchen der Leitungen durch die Antriebsmechanik erlaubt. Die erforderliche Konstruktion ist komplex und mit hohem Aufwand verbunden, wodurch Herstellungskosten und Wartungskosten sehr hoch sind.

Das Ziel der vorliegenden Erfindung besteht darin, diese Nachteile zu beseitigen und eine Leitungstransportvorrichtung bereitzustellen, die ein abwechselndes Fördern verschiedener Leitungen ermöglicht. Aufwand und Kosten sollen im Vergleich zur vorbekannten Lösung erheblich reduziert werden. Gleichzeitig soll ein zuverlässiger und leicht steuerbarer Transport von Leitungen ermöglicht werden.

Die Erfindung erreicht dieses Ziel mit einer Leitungstransportvorrichtung der eingangs genannten Art dadurch, dass das Leitungsfördermittel und die Führungsmittel als Ganzes um eine Schwenkachse schwenkbar, wobei vorzugsweise die Schwenkachse im Wesentlichen vertikal ausgerichtet ist. Dies ermöglicht die Verwendung der Leitungstransportvorrichtung als Schwenkeinzug für verschiedene Anwendungen, wie z.B. einen Leitungstwister.

Die Leitungstransportvorrichtung umfasst somit einen Leitungswechsler, der beliebig häufiges automatisches Wechseln zweier (oder mehrerer) Leitungen, die zuvor z.B. manuell in die Vorrichtung eingelegt wurden. Dabei kann es sich um Leitungen gleichen Querschnittes, aber unterschiedlicher Kennung (Farbe), oder um Leitungen verschiedenen Querschnittes handeln. Der Förderweg ist für beide Leitungen derselbe und verläuft zwischen den Andrückrollen. Es ist daher nur ein Leitungsfördermittel notwendig, wodurch der Konstruktionsaufwand erheblich reduziert werden kann. Der Vorteil der Erfindung besteht insbesondere darin, dass - je nach Bedarf - die gerade gewünschte Leitung gefördert wird, während die andere Leitung ausserhalb des Förderweges in Ruheposition verharrt. Die Andrückrollen beidseits des Förderweges sind gegeneinander verschiebbar, um in der offenen Position (grösserer Abstand) das Wechseln der Leitungen zu ermöglichen und in der geschlossenen (gegen die Leitung drückenden bzw. an der Leitung anliegenden) Position die Förderung der Leitung zu bewirken.

Eine besonderes Anwendungsgebiet stellt der Einsatz einer erfindungsgemässen Leitungstransportvorrichtung in einer Leitungsverdrillvorrichtung (wire twister) dar. Hier übernimmt die erfindungsgemässe Transportvorrichtung die Funktion eines Leitungswechslers für die Leitungszufuhr zur Verdrilleinheit. Es können zwei Leitungen nacheinander in die Verdrilleinheit eingezogen werden. Sobald alle beiden Leitungen nacheinander in der Verdrilleinheit angekommen sind, kann der Verdrillvorgang gestartet werden.

Das Anwendungsgebiet ist jedoch nicht auf das oben genannte Beispiel beschränkt. Eine Leitungstransportvorrichtung kann überall dort eingesetzt werden, wo zwei oder mehrere verschiedene Leitungen gefördert werden müssen. Ein weiteres Anwendungsbeispiel wäre ein Leitungswechsler für die Erzeugung von verzweigten Leitungen (Doppelcrimps) mit unterschiedlichen Querschnitten bzw. Kennungen (Farben).

Die erreichbaren Vorteile sind unabhängig vom Anwendungsgebiet und sind vor allem in einem geringen apparativen Aufwand gekoppelt mit geringen Herstellungskosten und platzsparender Bauweise zu sehen. Mit nur geringen Erweiterungen an bestehenden Schwenkbandeinzügen kann auf eine erfindungsgemässe Transportvorrichtung aufgerüstet werden. Es gibt nur einen Leitungsantrieb.

Vorteilhafte Weiterbildungen sind in den Figuren und in den abhängigen Patentansprüchen dargelegt.

In einer Ausführungsform weist die Leitungstransportvorrichtung für jede Leitung zumindest eine Bremse zur Fixierung jener Leitung, die sich gerade ausserhalb des Förderweges befindet, auf, und sind vorzugsweise die Bremsen pneumatisch betätigbar. Die Bremse sorgt dafür, dass die in Ruheposition befindliche Leitung fixiert wird und nicht ausfädeln kann.

Vorzugsweise ist die jeweilige Bremse als Klemme (bzw. Leitungsklemme) ausgebildet. Die Fixierung der Leitung erfolgt in dieser Ausführungsform durch Einklemmen (bzw. Klemmung) der Leitung.

Vorzugsweise erfolgt die Betätigung der Bremse bzw. der Leitungsklemme durch einen pneumatisch einstellbaren Druckluftzylinder. D.h. die Leitung wird über einen Pneumatikzylinder-Antrieb pneumatisch geklemmt und geschaltet. Das hat den Vorteil, dass die Klemmkraft nach Bedarf ein- und ausgeschaltet werden kann und die Versorgungsdruckluft im Druckluftzylinder eingestellt werden kann, sodass die Klemmkraft der jeweiligen Leitung, z.B. mit unterschiedlicher Leitungs-/Isolationsfestigkeit, angepasst werden kann.

In einer Ausführungsform wirkt die Bremse im Bereich der Führungsmittel auf die Leitungen ein. Dies ermöglicht eine besonders einfache Konstruktion, da in diesem Fall die Bremse gegen eine Wand der Führung wirken kann und die Leitung zwischen Bremse und Wand einklemmen kann. Durch die Führung ist somit bereits eine Gegen- bzw. Andrückfläche geschaffen, gegen die die Bremse die Leitung drücken kann.

In einer Ausführungsform sind die Bremsen an den Führungsmitteln befestigt und mit diesen mit bewegbar, während die Betätigungseinrichtung für die Bremsen in Bezug auf die Führungsmittel stationär ist. In dieser Ausgestaltung können die Bremsen in Schliessrichtung vorgespannt sein, sodass ohne Fremdeinwirkung die Bremsen die Leitungen fixieren. Durch das Bewegen einer Leitung in den Förderweg gelangt die dazugehörige Bremse in den Wirkbereich der Betätigungseinrichtung, die diese Bremse dann öffnet. Mit anderen Worten: Die Bremse, die einer im Förderweg befindlichen Leitung zugeordnet ist, befindet sich im Wirkbereich der Betätigungseinrichtung, während sich die Bremse, die einer in Ruheposition befindlichen Leitung zugeordnet ist, ausserhalb des Wirkbereiches der Betätigungseinrichtung befindet. Die Betätigungseinrichtung ist ein Öffner, der die Bremse für die Zeit des Fördervorganges geöffnet hält. In diesem Ausführungsbeispiel ist eine Betätigungseinrichtung gleichzeitig zwei Bremsen zugeordnet, nämlich der Bremse für die erste Leitung und der Bremse für die zweite Leitung.

In einer Ausführungsform umfassen die Bremsen betätigbare Bolzen, die in Richtung der Führungsmittel bewegbar sind, vorzugsweise senkrecht zum Förderweg. Dadurch wird eine optimale Bremswirkung erzielt.

In einer Ausführungsform werden das Leitungsfördermittel und die Führungsmittel von einem gemeinsamen Gestell getragen. Dies ermöglicht eine kompakte Bauweise.

In einer Ausführungsform umfasst das Führungsmittel einen Grundkörper mit mindestens zwei darin ausgebildeten und voneinander beabstandeten Führungen für die zu transportierenden Leitungen, wobei vorzugsweise die Führungen in Form von Durchgängen ausgebildet sind. Eigens für jede Leitung vorgesehene Führungen erhöhen die Zuverlässigkeit des Leitungswechselns und garantieren wohldefinierte Förder- bzw. Ruhepositionen. Der konstruktive Aufwand wird durch diese Massnahme ebenfalls reduziert.

In einer Ausführungsform weist die Leitungstransportvorrichtung zwei Führungsmittel auf, die entlang des Förderweges voneinander beabstandet sind. Die Leitungen können dabei in ihrer gesamten Länge aus dem bzw. in den Förderweg gehoben werden. Der zurückzulegende Weg der Führungsmittel relativ zum Förderweg kann dadurch minimiert werden, wodurch sich eine platzsparende Lösung ergibt. Eine derartige Leitungstransportvorrichtung besteht vorzugsweise aus relativ zu den Leitungsfördermittel verfahrbaren Führungen im Anfangsbereich und Endbereich der durch das Leitungsfördermittel definierten Förderstrecke.

In einer Ausführungsform ist ein Führungsmittel stromaufwärts des Leitungsfördermittels angeordnet und das andere Führungsmittel ist stromabwärts des Leitungsfördermittels angeordnet. Dadurch kommen sich das Leitungsfördermittel und die Führungsmittel bei ihrer Relativbewegung nicht in die Quere, was eine vereinfachte Konstruktion ermöglicht.

In einer Ausführungsform sind die beiden Führungsmittel durch einen gemeinsamen Antrieb antreibbar. Dadurch wird eine besonders einfach zu realisierende Synchronisation der Führungsmittel erreicht.

In einer Ausführungsform sind die beiden Führungsmittel durch ein Verbindungselement, vorzugsweise in Form einer Schiene, miteinander verbunden. Ein derartiges Verbindungselement ermöglicht ein sehr schnelles Rüsten und Wechseln von Leitungspaaren, weil beide Führungsmittel gemeinsam ausgebaut werden können. Beim Ausbauen bleiben die Leitungen in der Schiene und werden dabei gegebenenfalls über Leitungsbremsen gehalten. Zum Zweck des Wechselns muss lediglich die Schiene von der Transportvorrichtung entfernt werden, neue Leitungen in die Führungen eingefädelt und die Schiene wieder auf die Transportvorrichtung aufgesetzt werden. Oder es wird eine neue, bereits eingefädelte Schiene in den Leitungswechsler eingesetzt.

Vorzugsweise sind die Führungsmittel austauschbar am Verbindungselement, z.B. Schiene, befestigt und es können bei Verwendung entsprechender Führungsmittel Leitungen mit unterschiedlichem Leitungsdurchmesser geführt werden.

Bevorzugt sind die Führungsmittel jeweils einstückig oder zweistückig mit dem Verbindungselement ausgebildet.

In einer bevorzugten Ausführungsform erstreckt sich das Verbindungselement oberhalb des Förderweges. Dadurch wird verhindert werden, dass das Leitungsfördermittel und der Leitungswechsler (der die bewegbaren Führungsmittel umfasst) während der Bewegungsabläufe kollidieren.

In einer Ausführungsform weist die Schiene zwischen den Führungsmittel einen flächigen Abschnitt auf, wobei der flächige Abschnitt im Wesentlichen parallel zum Förderweg und im Wesentlichen parallel zu den Drehachsen der Andrückrollen ausgerichtet ist. Neben geringem Platzbedarf und optimaler mechanischer Stabilität zeichnet sich diese Lösung durch eine optimale Handhabbarkeit aus. Insbesondere kann durch diese Bauweise Raum für zusätzliche Elemente, wie Leitungsbremsen, geschaffen werden.

In einer Ausführungsform weist die Schiene im Bereich des Förderweges zwischen den Andrückrollen eine Aussparung auf. Dort drückt das Leitungsfördermittel beidseits der Leitung an und treibt diese an. Durch die Aussparung, der den Förderweg freilässt wird auf elegante Weise verhindert, dass sich Leitungsfördermittel und Leitungswechsler in die Quere kommen.

In einer Ausführungsform ist das Führungsmittel in einer im Wesentlichen parallel zu den Drehachsen der Andrückrollen stehenden Richtung bewegbar. Dies ermöglicht eine besonders einfache Konstruktion, die Leitungsfördermittel und Führungsmittel voneinander trennt.

In einer Ausführungsform umfasst das Leitungsfördermittel mindestens zwei Antriebsriemen, zwischen denen der Förderweg verläuft und die von Andrückrollen getragen und angetrieben werden. Durch die Antriebsriemen ergibt sich eine grössere Berührungsfläche zu den Leitungen, so dass ein Durchrutschen von vornherein ausgeschlossen ist.

Damit zwei Leitungen nacheinander gefördert werden können, besitzen die Führungsmittel (z.B. Führungsröhrchen) für jede Leitung je eine Nut. Auf der Grundplatte des Leitungseinzuges sind Zusatzvorrichtungen angeordnet, die es ermöglichen, die Führungsmittel zwischen den geöffneten Andrückrollen bzw. Riemen zu verschieben, so dass einmal die erste und einmal die zweite Leitung genau zwischen den Antriebsriemen steht und von diesen geklemmt gefördert werden kann. Damit die Leitungen in den Führungsmitteln nicht verrutschen können, sind geeignete Bremsen eingebaut. Werden die Bremsen aktiv betätigt, so gibt es dafür entsprechende Betätiger.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind. Dabei können die in den Ansprüchen und in der Beschreibung erwähnten Merkmale jeweils einzeln für sich oder in beliebiger Kombination erfindungswesentlich sein.

Die Bezugszeichenliste ist Bestandteil der Offenbarung. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an.

Es zeigen dabei:
- Fig. 1: eine seitliche Ansicht einer erfindungsgemässen Leitungstransportvorrichtung,
- Fig. 2: die Leitungstransportvorrichtung aus Fig. 1 im Detail,
- Fig. 3: einen Querschnitt durch den Förderweg normal zur Förderrichtung,
- Fig. 4: in perspektivischer Ansicht eine Ausführungsform der Erfindung,
- Fig. 5: eine Leitungstransportvorrichtung, zur besseren Darstellung ohne Leitungswechsler,
- Fig. 6: in perspektivischer Ansicht eine Schiene mit zwei integrierten Führungsmitteln.

Fig. 1 zeigt eine erfindungsgemässe Leitungstransportvorrichtung 22 zum abwechselnden Fördern zweier Leitungen 1, 2 in einer Förderrichtung F. Dazu umfasst die Leitungstransportvorrichtung 22 ein Leitungsfördermittel 23, das einander gegenüberliegende Andrückrollen 20, 21 aufweist, zwischen denen der Förderweg 24 verläuft. In der vorliegenden Ausführungsform sind zusätzlich jeweils umlaufende Antriebsriemen 5, 6 vorgesehen, die von den Andrückrollen 20, 21 gehalten und angetrieben werden (auch Bandeinzug genannt, siehe Fig. 4). Vorzugsweise wirken Andrückrollen 20, 21 und Antriebsriemen 5, 6 über eine Verzahnung zusammen. Somit umfasst das Leitungsfördermittel 23 zwei einander gegenüberliegende Teile, die gegen die gerade zu fördernde Leitung andrücken und diese dadurch antreiben. Aufbau und Funktionsprinzip des Leitungsfördermittels 23 gehen aus den Ausführungsformen der

Fig. 4 und Fig. 5 deutlich hervor. Stromaufwärts der Leitungstransportvorrichtung 22 sind sogenannte Richtwerke 3 vorgesehen, die die Leitungen 1, 2 aufbereiten und ausgerichtet für die weitere Förderung zur Verfügung stellen. Für jede Leitung ist ein Richtwerk vorhanden.

Zurückkommend auf Fig. 1 ist stromaufwärts und stromabwärts des Leitungsfördermittels 23 jeweils ein Führungsmittel 7, 8 für die Leitungen 1, 2 vorgesehen, das relativ zum Förderweg 24 bewegbar ist, wodurch eine Leitung 1 in den Förderweg 24 zwischen die Andrückrollen 20, 21 bringbar ist (Förderposition) und die andere Leitung 2 aus dem Förderweg 24 heraus bringbar ist (Ruheposition). Die Bewegungsrichtungen der Führungsmittel 7, 8 sind senkrecht zur Förderrichtung F und sind jeweils durch einen Pfeil P dargestellt. Die Führungsmittel 7, 8 umfassen jeweils einen Grundkörper mit zwei darin ausgebildeten und (senkrecht zur Förderrichtung) voneinander beabstandeten Führungen 7a, 7b bzw. 8a, 8b (siehe z.B. Fig. 6) für die zu transportierenden Leitungen 1, 2. Die Führungen sind vorzugsweise in Form von Durchgängen, wie z.B. Löchern oder Röhrchen ausgebildet, in die die Leitungen 1, 2 eingefädelt werden. Die Leitungen 1, 2 werden im eingefädelten Zustand von den Führungen beabstandet gehalten. Ein Verschiebeaktor 9 ist für den Antrieb des Führungsmittels 7 und ein Verschiebeaktor 10 ist für den Antrieb des Führungsmittels 8 vorgesehen. Die Verschiebeaktoren werden synchron betätigt, wodurch die Leitungen 1, 2 mit ihrer ganzen, sich im Leitungsfördermittel 23 erstreckenden Länge aus dem bzw. in den Förderweg 24 gebracht werden.

In Fig. 1 ist gerade die zweite Leitung 2 in Förderposition, während die erste Leitung 1 in ihrer Ruheposition 12 verharrt. Die Ruheposition 13 der zweiten Leitung 2 ist gestrichelt angedeutet. In diese gelangt die zweite Leitung 2 dadurch, dass sich die Führungsmittel 7, 8 nach unten bewegen. Das bzw. die Führungsmittel 7, 8 ist (sind) im dargestellten Ausführungsbeispiel in einer im Wesentlichen parallel zu den Drehachsen 20', 21' der Andrückrollen 20, 21 stehenden Richtung P bewegbar.

Die beiden einander gegenüberliegenden Teile des Leitungsfördermittels 23, also die Andrückrollen 20 und 21 mit den jeweiligen Umlaufriemen 5 und 6, sind relativ aufeinander zu bewegbar und zwar in einer Richtung normal zu ihren Drehachsen 20' und 21', wodurch die Andrückrollen gegen die gerade im Förderweg 24 befindliche Leitung andrücken. Die Andrückrollen 20, 21 und damit die Antriebsriemen 5, 6 werden durch einen vorzugsweise gemeinsamen Antrieb angetrieben.

Das Leitungsfördermittel 23 und die Führungsmittel 7, 8 und deren Verschiebeaktoren 9, 10 werden von einem gemeinsamen Gestell 4, z.B. einer Plattform, einem Tisch oder einer Montageplatte, getragen. Um als Schwenkförderer zum Einsatz zu kommen sind das Leitungsfördermittel 23 und die Führungsmittel 7, 8 als Ganzes um eine Schwenkachse 4' schwenkbar, wobei vorzugsweise die Schwenkachse 4' im Wesentlichen vertikal ausgerichtet ist, was für die meisten Anwendungen günstig ist.

Fig. 2 zeigt die Leitungstransporteinrichtung 22 aus Fig. 1 im Detail. Die Betätigungseinrichtung 15 für das Öffnen und Schliessen des Bandeinzuges (Relativbewegung der Andrückrollen 20, 21 mit den von diesen gehaltenen Antriebsriemen 5, 6) ist im dargestellten Ausführungsbeispiel unterhalb des Gestells 4 angeordnet.

Fig. 3 zeigt einen Querschnitt normal zur Förderrichtung F. Zu sehen sind dabei die beidseits des Förderweges 24 angeordneten Antriebsriemen 5, 6, zwischen denen sich gerade die erste Leitung 1 (in Förderposition) befindet. Die zweite Leitung 2 befindet sich unterhalb des Förderweges 24 in Ruheposition 13 und wird durch die sich drehenden Andrückrollen 20, 21 nicht angetrieben. Oberhalb des Förderweges 24 ist die Ruheposition 12 der ersten Leitung 1 angedeutet, die diese annimmt, wenn die Führungsmittel die in Distanz zueinander gehaltenen Leitungen 1, 2 nach oben bewegt. Dann gelangt die zweite Leitung 2 in den Förderweg 24 und damit in die Förderposition und die erste Leitung 1 in die Ruheposition 12. Zu sehen ist auch das Gestell 4, wobei Raum zwischen Antriebsriemen 5, 6 und Gestell 4 für die zweite Leitung 2 vorgesehen ist.

Fig. 4 zeigt eine bevorzugte Ausführungsform der Erfindung, bei der das Führungsmittel 7 stromaufwärts des Leitungsfördermittels 23 und das Führungsmittel 8 stromabwärts des Leitungsfördermittels 23 durch eine Schiene 16 als Verbindungselement miteinander verbunden sind. Die Führungsmittel, die in der Darstellung der Fig. 4 verborgen bleiben, befinden sich jeweils im (rechten und linken) Endbereich der Schiene 16. Man kann sich die Position der Führungsmittel in dem Bereich vorstellen, auf den die Bremsen 17 (auf die später noch im Detail eingegangen wird) einwirken.

In der bevorzugten Ausführungsform der Fig. 4 sind die Führungsmittel 7, 8 jeweils einstückig mit der Schiene 16 ausgebildet. Durch Herausnehmen der Schiene 16 können die darin gehaltenen Leitungen 1, 2 in einem Arbeitsschritt gewechselt bzw. ein- oder ausgefädelt werden.

Wie aus Fig. 4 ersichtlich ist die Schiene 16 flächig ausgebildet und im Wesentlichen parallel zum Förderweg 24 sowie im Wesentlichen parallel zu den Drehachsen 20', 21' der Andrückrollen 20, 21 ausgerichtet. An der Oberseite schliesst eine Halterung 19 für die Schiene 16 an. Um nicht mit den Teilen des Leitungsfördermittels 23 in Kollision zu gelangen, weist die Schiene 16 im Bereich des Förderweges 24 zwischen den Andrückrollen 20, 21 eine Aussparung auf. Genau in dieser Aussparung verlaufen die Leitungen 1, 2 und werden dort durch die gegenüberliegenden Antriebsriemen 5, 6 angetrieben.

Fig. 6 zeigt schematisch eine Schiene 16 mit flächiger Form, in der die beiden Führungsmittel 7, 8 integriert sind. Zum Wechseln der Leitungen 1, 2 muss somit lediglich die Schiene 16 aus dem Leitungswechsler entfernt und die Leitungen neu eingefädelt werden. Ein Führungsmittel 7, 8 umfasst dabei zwei, in Richtung senkrecht zum Förderweg 24 voneinander beabstandete Führungen 7a, 7b bzw. 8a, 8b, die die beiden Leitungen 1, 2 auf Distanz halten. Zwischen den Führungsmitteln 7, 8 weist der flächige Abschnitt der Schiene 16 eine Aussparung 26 auf. Genau dort drücken die Antriebsrollen 20, 21 bzw. die Antriebsriemen 5, 6 beidseits gegen eine der beiden Leitungen 1, 2. Ein (nicht dargestellter) Antrieb bewegt die Schiene 16 entlang des Doppelpfeiles P.

Damit jene Leitung, die sich gerade in einer Ruheposition befindet, sich nicht bewegen kann und aus ihrer Führung springt, weist die Leitungstransportvorrichtung 22 für jede zu transportierende Leitung 1, 2 zumindest eine Bremse 17 auf zur Fixierung jener Leitung, die sich gerade ausserhalb des Förderweges 24 befindet. Die Bremsen 17 wirken vorzugsweise im Bereich der Führungsmittel 7, 8 auf die Leitungen 1, 2 ein. Im dargestellten Ausführungsbeispiel umfassen die Bremsen 17 pneumatisch betätigbare Bolzen, die in Richtung der Führungsmittel 7, 8 bewegbar sind und dort die Leitungen gegen eine Andrückfläche pressen, z.B. gegen die eine Wand der Führung. Vorzugsweise ist die Kraft der Bremsen 17 senkrecht zum Förderweg 24 gerichtet. Eine Betätigungseinrichtung 18 zum Öffnen der Bremsen 17 ist in Fig. 4 ebenfalls gezeigt. Die Bremsen 17 bewegen sich mit der Schiene 16 auf und ab, während die Betätigungseinrichtung(en) 18 stationär auf der Plattform 4 befestigt ist. Die Bremsen 17 können z.B. in Schliessrichtung vorgespannt sein, sodass ohne Betätigung eine Bremse 17 die ihr zugeordnete Leitung immer fixiert. Die Betätigungseinrichtung 18 wirkt in diesem Fall als Öffner und wirkt während des gesamten Fördervorganges auf die jeweilige Bremse 17 ein. Am Ende des Fördervorganges einer der Leitungen wird die Bremse 17 von der Betätigungseinrichtung 18 losgelassen, wodurch diese wiederum in die schliessende Stellung gelangt. Die Konstruktion kann dadurch besonders einfach gestaltet werden: Durch die Auf- und Abwärtsbewegung der Führungen 7a, 7b bzw. 8a, 8b und damit der diesen zugeordneten Bremsen 17 gelangt die "richtige" Bremse 17 in den Wirkbereich der Betätigungseinrichtung 18, die diese dann für die Zeit der Förderung geöffnet hält.

Fig. 5 zeigt eine Leitungstransportvorrichtung 22, der der besseren Sichtbarkeit wegen ohne den Leitungswechsler dargestellt ist. Auch fehlen hier die Antriebsriemen 5, 6. Auf einer um eine vertikale Schwenkachse 4 schwenkbaren Plattform 4 ist der gesamte Bandeinzug angeordnet. Der Antrieb zum Verschwenken der Plattform 4 ist teilweise durch Antriebsrollen und Umlaufriemen zu sehen. Der Bandeinzug (Leitungsfördermittel 23) besteht aus Andrückrollen 20, 21, die um zueinander parallele Drehachsen 20', 21' drehbar sind. Zwischen gegenüberliegenden Andrückrollen 20, 21 und gegebenenfalls vorgesehenen Zwischenrollen 25 verläuft der Förderweg 24. Eine erste Leitung 1 wird gerade in Förderrichtung F bewegt.

Die Ausführungsformen der Fig. 1 bis 6 unterscheiden sich in bestimmten Merkmalen voneinander. Weitere Ausgestaltungen im Umfang der beanspruchten Erfindung sind ebenfalls möglich. Z.B. können die Andrückrollen direkt an den Leitungen andrücken und diese antreiben, also ohne zusätzliche Antriebsriemen. Auch kann der Leitungswechsler für mehr als nur für zwei Leitungen ausgebildet sein. Dementsprechend müsste er nur pro Leitung eine Führung mehr aufweisen. Entsprechender Raum müsste für die Ruhepositionen der gerade nicht geförderten Leitungen berücksichtigt werden.

### Bezugszeichenliste

1 erste Leitung
2 zweite Leitung
3 Richtwerk
4 Gestell, Schwenkeinzug
5 (rechter) Antriebsriemen
6 (linker) Antriebsriemen
7 erstes Führungsmittel
7a, 7b Führungen im ersten Führungsmittel 7
8 zweites Führungsmittel
8a, 8b Führungen im zweiten Führungsmittel 8
9 Verschiebeaktor für erstes Führungsmittel 7
10 Verschiebeaktor für zweites Führungsmittel 8
11 Förderposition
12 Ruheposition der ersten Leitung 1
13 Ruheposition der zweiten Leitung 2
15 Betätigungseinrichtung für das Öffnen und Schliessen des Bandeinzuges
16 Schiene zur Verbindung des ersten und zweiten Führungsmittels (Führungsschiene)
17 Bremse für eine Leitung
18 Betätigungseinrichtung der Leitungsbremse
19 Halterung für Führungsschiene
20 Andrückrolle
21 Andrückrolle
22 Leitungstransportvorrichtung
23 Leitungsfördermittel
24 Förderweg
25 Zwischenrollen
26 Aussparung in der Schiene 16
F Förderrichtung der Leitung(en)
P Bewegungsrichtung der Führungsmittel

## Patentansprüche

1. Leitungstransportvorrichtung (22) zum Transportieren von elektrischen oder optischen Leitungen (1, 2), wie Drähten, Kabeln, Lichtleitfasem, etc., entlang eines Förderweges (24), mit einem Leitungsfördermittel (23), das mindestens zwei antreibbare Andrückrollen (20, 21) aufweist, zwischen denen der Förderweg (24) verläuft, wobei die Leitungstransportvorrichtung (22) zum abwechseinden Fördern zweier Leitungen (1, 2) mindestens ein, relativ zum Förderweg (24) bewegbares Führungsmittel (7, 8) aufweist, durch das eine Leitung (1) in den Förderweg (24) zwischen die Andrückrollen (20, 21) bringbar ist und durch das eine andere Leitung (2) aus dem Förderweg (24) zwischen den Andrückrollen (20, 21) heraus bringbar ist, **dadurch gekennzeichnet, dass** das Leitungsfördermittel (23) und die Führungsmittel (7, 8) als Ganzes um eine Schwenkachse (4') schwenkbar sind, wobei vorzugsweise die Schwenkachse (4') im Wesentlichen vertikal ausgerichtet ist.

2. Leitungstransportvorrichtung nach Anspruch 1, **dadurch gekennzeichnet, dass** die Leitungstransportvorrichtung (22) für jede Leitung (1, 2) zumindest eine Bremse (17) zur Fixierung jener Leitung (1, 2), die sich gerade ausserhalb des Förderweges (24) befindet, aufweist, und dass vorzugsweise die Bremsen (17) pneumatisch betätigbar sind.

3. Leitungstransportvorrichtung nach Anspruch 2, **dadurch gekennzeichnet, dass** die Bremse (17) im Bereich der Führungsmittel (7, 8) auf die Leitungen (1, 2) einwirkt, und/oder **dass** die Bremsen (17) in Schliessrichtung vorgespannt sind.

4. Leitungstransportvorrichtung nach einem der Ansprüche 2 oder 3, **dadurch gekennzeichnet, dass** die Bremsen (17) jeweils an dem (den) Führungsmittel(n) (7, 8) befestigt und mit diesem(n) mit bewegbar sind, während eine Betätigungseinrichtung (18) zum Betätigen der Bremsen (17) in Bezug auf die Führungsmittel (7, 8) stationär ist.

5. Leitungstransportvorrichtung nach zumindest einem der vorhergehenden Ansprüche , **dadurch gekennzeichnet, dass** das Leitungsfördermittel (23) und die Führungsmittel (7, 8) von einem gemeinsamen Gestell (4) getragen werden.

6. Leitungstransportvorrichtung nach zumindest einem der vorhergehenden Ansprüche, **dadurch gokennzeichnet, dass** das Führungsmittel (7, 8) einen Grundkörper mit mindestens zwei darin ausgebildeten und voneinander beabstandeten Führungen für die zu transportierenden Leitungen (1, 2) umfasst, wobei vorzugsweise die Führungen in Form von Durchgängen ausgebildet sind.

7. Leitungstransportvorrichtung nach zumindest einem der vorhergehenden Ansprüche, **dadurch gekennzeichnet, dass** die Leitungstransportvorrichtung (22) zwei Führungsmittel (7, 8) aufweist, die entlang des Förderweges (24) voneinander beabstandet sind.

8. Leitungstransportvorrichtung nach Anspruch 7, **dadurch gekennzeichnet, dass** ein Führungsmittel (7) stromaufwärts des Leitungsfördermittels (23) angeordnet ist und das andere Führungsmittel (8) stromabwärts des Leitungsfördermittels (23) angeordnet ist.

9. Leitungstransportvorrichtung nach einem der Ansprüche 7 oder 8, **dadurch gekennzeichnet, dass** die belden Führungsmittel (7, 8) durch einen gemeinsamen Antrieb antreibbar sind.

10. Leitungstransportvorrichtung nach einem der Ansprüche 7 bis 9, **dadurch gekennzeichnet, dass** die beiden Führungsmittel (7, 8) durch ein Verbindungselement, vorzugsweise in Form einer Schiene (16), miteinander verbunden sind, wobei vorzugsweise die Führungsmittel (7, 8) austauschbar am Verbindungselement befestigt sind.

11. Leitungstransportvorrichtung nach einem der Ansprüche 7 bis 10 **dadurch gekennzeichnet, dass** die beiden Führungsmittel (7, 8) Jeweils einstückig oder zweistückig mit dem Verbindungselement (16) ausgebildet.

12. Leitungstransportvorrichtung nach Anspruch 10 oder 11, **dadurch gekennzeichnet, dass** das Verbindungselement (16) zwischen den Führungsmittel (7, 8) einen flächigen Abschnitt aufweist, wobei der flächige Abschnitt im Wesentlichen parallel zum Förderweg (24) und im Wesentlichen parallel zu den Drehachsen (20', 21') der Andrückrollen (20, 21) ausgerichtet ist.

13. Leitungstransportvorrichtung nach einem der Ansprüche 10 oder 11, **dadurch gekennzeichnet, dass** das Verbindungselement (16) im Bereich des Förderweges (24) zwischen den Andrückrollen (20, 21) eine Aussparung (26) aufweist.

14. Leitungstransportvorrichtung nach einem der vorhergehenden Ansprüche, **dadurch gekennzeichnet, dass** das Führungsmittel (7, 8) In einer im Wesentlichen parallel zu den Drehachsen (20', 21') der Andrückrollen (20, 21) stehenden Richtung bewegbar ist.

15. Leitungstransportvorrichtung nach einem der vorhergehenden Ansprüche, **dadurch gekennzeichnet, dass** das Leitungsfördermittel (23) mindestens zwei Antriebsriemen (5, 6) umfasst, zwischen denen der Förderweg (24) verläuft und die von Andrückrollen (20, 21) getragen und angetrieben werden.

## Claims

1. A conductor transport device (22) for purposes of transporting electrical or optical conductors (1, 2), such as wires, cables optical fibres, etc, along a conveyance route (24), with a means of conductor conveyance (23), which has at least two pressure rollers (20, 21) that can be driven, between which the conveyance route (24) runs, wherein the conductor transport device (22) has at least one means of guidance (7, 8) for purposes of conveying two conductors (1, 2) in alternative order, which means of guidance (7, 8) can be moved relative to the conveyance route (24), and which can bring one conductor (1) into the conveyance route (24) between the pressure rollers (20, 21), and which can bring the other conductor (2) out of the conveyance route (24) between the pressure rollers (20, 21), **characterised in that** the means of conductor conveyance (23) and the means of guidance (7, 8) can be together pivoted as a whole about a pivot axis (4'), wherein the pivot axis (4') is preferably aligned so as to be essentially vertical.

2. The conductor transport device in accordance with claim 1, **characterised in that** the conductor transport device (22) has at least one brake (17) for each conductor (1, 2), for purposes of fixing that conductor (1, 2) which is at that moment located outside the conveyance route (24), and **in that** the brakes (17) can preferably be actuated pneumatically.

3. The conductor transport device in accordance with claim 2, **characterised in that** the brake (17) acts on the conductors (1, 2) in the region of the means of guidance (7, 8), and/or **in that** the brakes (17) are pre-loaded in the closing direction.

4. The conductor transport device in accordance with one of the claims 2 or 3, **characterised in that** the brakes a(17) are in each case attached to the one or more means of guidance (7, 8) and can be moved with the latter, while an actuation device (18) for purposes of actuating the brakes (17) is stationary with respect to the means of guidance (7, 8).

5. The conductor transport device in accordance with at least one of the preceding claims, **characterised in that** the means of conductor conveyance (23) and the means of guidance (7, 8) are supported by a common frame (4).

6. The conductor transport device in accordance with at least one of the preceding claims, **characterised in that** the means of guidance (7, 8) comprises a base body with at least two guides formed in the latter, and spaced apart from one another, for the conductors (1, 2) that are to be transported, wherein the guides are preferably designed in the form of passages.

7. The conductor transport device in accordance with at least one of the preceding claims, **characterised in that** the means of conductor conveyance (22) has two means of guidance (7, 8), which are spaced apart from one another along the conveyance route (24).

8. The conductor transport device in accordance with claim 7, **characterised in that** one means of guidance (7) is arranged upstream of the means of conductor conveyance (23) and the other means of guidance (8) is arranged downstream of the means of conductor conveyance (23).

9. The conductor transport device in accordance with one of the claims 7 or 8, **characterised in that** the two means of guidance (7, 8) can be driven by a common drive.

10. The conductor transport device in accordance with one of the claims 7 to 9, **characterised in that** the two means of guidance (7, 8) are connected with one another by a connecting element, preferably in the form of a rail (16), wherein the means of guidance (7, 8) are preferably attached to the connecting element such that they can be replaced.

11. The conductor transport device in accordance with one of the claims 7 to 10, **characterised in that** the two means of guidance (7, 8) are each formed in one piece or two pieces with the connecting element (16).

12. The conductor transport device in accordance with claim 10 or 11, **characterised in that** the connecting element (16) has a two-dimensional section between the means of guidance (7, 8), wherein the two-dimensional section is aligned essentially parallel to the conveyance route (24), and essentially parallel to the axes of rotation (20', 21') of the pressure rollers (20, 21).

13. The conductor transport device in accordance with one of the claims 10 or 11, **characterised in that** in the region of the conveyance route (24) the connecting element (16) has an opening (26) between the pressure rollers (20, 21).

14. The conductor transport device in accordance with one of the preceding claims, **characterised in that** the means of guidance (7, 8) can be moved in a direction essentially parallel to the axes of rotation (20', 21') of the pressure rollers (20, 21).

15. The conductor transport device in accordance with one of the preceding claims, **characterised in that** the means of conductor conveyance (23) comprises at least two drive belts (5, 6), between which the conveyance route (24) runs, and which are supported and driven by pressure rollers (20, 21).

## Revendications

1. Dispositif de transport (22) de lignes, pour transporter des lignes (1, 2) électriques ou optiques, comme des fils métalliques, des câbles, des fibres optiques, etc. le long d'un trajet de convoyage (24), avec un moyen de convoyage (23) de lignes, qui comporte au moins deux galets presseurs (20, 21), susceptibles d'être entraînés, entre lesquels s'écoule le trajet de convoyage (24), pour le transport alterné de deux lignes (1, 2), le dispositif de transport (22) de lignes comportant au moins un moyen de guidage (7, 8) mobile par rapport au trajet de convoyage (24), à l'aide duquel une ligne (1) peut être amenée dans le trajet de convoyage (24) entre les galets presseurs (20, 21) et à l'aide duquel une autre ligne (2) peut être sortie du trajet de convoyage (24) entre les deux galets presseurs (20, 21), **caractérisé en ce que** le moyen de convoyage (23) de lignes et les moyens de guidage (7, 8) peuvent être pivotés en tant qu'ensemble autour d'un axe de rotation (4') étant orienté de préférence sensiblement à la verticale.

2. Dispositif de transport de lignes selon la revendication 1, **caractérisé en ce que,** pour chaque ligne (1, 2), le dispositif de transport (22) de lignes comporte au moins un frein (17) pour la fixation de la ligne (1, 2) qui se trouve justement à l'extérieur du trajet de convoyage (24) **et en ce que** de préférence, les freins (17) sont à manoeuvre pneumatique.

3. Dispositif de transport de lignes selon la revendication 2, **caractérisé en ce que** le frein (17) agit dans la zone des moyens de guidage (7, 8) sur les lignes (1, 2) et/ou **en ce que** les freins (17) sont précontraints dans la direction de fermeture.

4. Dispositif de transport de lignes selon l'une quelconque des revendications 2 ou 3, **caractérisé en ce que** les freins (17) sont fixés chacun sur le (s) moyen(s) de guidage (7, 8) et sont mobiles avec ce(s) dernier(s), alors qu'un système de manoeuvre (18) pour manoeuvrer les freins (17) est stationnaire par rapport aux moyens de guidage (7, 8).

5. Dispositif de transport de lignes selon au moins l'une quelconque des revendications précédentes, **caractérisé en ce que** le moyen de convoyage (23) de lignes et les moyens de guidages (7, 8) sont portés par un châssis (4) commun.

6. Dispositif de transport de lignes selon au moins l'une quelconque des revendications précédentes, **caractérisé en ce que** le moyen de guidage (7, 8) comprend un corps de base avec au moins deux guidages pour les lignes (1, 2) à transporter, conçus en cela et écartées l'un de l'autre, les guidages étant conçus de préférence sous la forme de passages.

7. Dispositif de transport de lignes selon au moins l'une quelconque des revendications précédentes, **caractérisé en ce que** le dispositif de transport (22) de lignes comporte deux moyens de guidage (7, 8) qui sont écartés l'un de l'autre le long du trajet de convoyage (24).

8. Dispositif de transport de lignes selon la revendication 7, **caractérisé en ce qu**'un moyen de guidage (7) est placé en amont du moyen de convoyage (23) de lignes et l'autre moyen de guidage (8) est placé en aval du moyen de convoyage (23) de lignes.

9. Dispositif de transport de lignes selon l'une quelconque des revendications 7 ou 8, **caractérisé en ce que** les deux moyens de guidage (7, 8) sont susceptibles d'être entraînés par un entraînement commun.

10. Dispositif de transport de lignes selon l'une quelconque des revendications 7 à 9, **caractérisé en ce que** les deux moyens de guidage (7, 8) sont reliés l'un à l'autre par un élément de liaison, de préférence sous la forme d'un rail (16), les moyens de guidage (7, 8) étant fixés de préférence de manière interchangeable à l'élément de liaison.

11. Dispositif de transport de lignes selon l'une quelconque des revendications 7 à 10, **caractérisé en ce que** les deux moyens de guidage (7, 8) sont conçus chacun en monobloc ou en deux éléments avec l'élément de liaison (16).

12. Dispositif de transport de lignes selon la revendication 10 ou la revendication 11, **caractérisé en ce qu**'entre les moyens de guidage (7, 8), l'élément de liaison (16) comporte une partie plane, la partie plane étant orientée sensiblement à la parallèle du trajet de convoyage (24) et sensiblement à la parallèle des axes de rotation (20', 21') des galets presseurs (20, 21).

13. Dispositif de transport de lignes selon la revendication 10 ou la revendication 11, **caractérisé en ce que** dans la région du trajet de convoyage (24), l'élément de liaison (16) comporte un évidement (26) entre les galets presseurs (20, 21).

14. Dispositif de transport de lignes selon l'une quelconque des revendications précédentes, **caractérisé en ce que** le moyen de guidage (7, 8) est mobile dans une direction orientée sensiblement à la parallèle des axes de rotation (20', 21') der galets presseurs (20, 21).

15. Dispositif de transport de lignes selon l'une quelconque des revendications précédentes, **caractérisé en ce que** le moyen de convoyage (23) de lignes comprend aux moins deux courroies d'entraînement (5, 6) entre lesquelles se passe le trajet de convoyage (24) et qui sont portées et entraînées par les galets presseurs (20, 21).
